# EUROPÄISCHE PATENTSCHRIFT

(11) **EP 2 812 421 B1**
(45) Veröffentlichungstag und Bekanntmachung des Hinweises auf die Patenterteilung: **11.04.2018**
(21) Anmeldenummer: 13700094.9
(22) Anmeldetag: 09.01.2013
(51) Int. Cl.: C11D 3/22, C11D 17/00, C11D 3/00

(54) **WASCH- ODER REINIGUNGSMITTEL MIT CELLULOSE ODER EINEM CELLULOSEDERIVAT**
WASHING OR CLEANING AGENT WITH CELLULOSE OR A CELLULOSE DERIVATIVE
PRODUIT DE LAVAGE OU DE NETTOYAGE CONTENANT DE LA CELLULOSE OU UN DÉRIVÉ DE CELLULOSE

(30) Priorität: 10.02.2012 DE 102012202043
(43) Veröffentlichungstag der Anmeldung: 17.12.2014
(73) Patentinhaber: Henkel AG & Co. KGaA, 40589 Düsseldorf (DE)
(72) Erfinder: MEINE, Georg, 40822 Mettmann (DE); BESSLER, Cornelius, 40231 Düsseldorf (DE); EUTEBACH, Andrea, 42109 Wuppertal (DE); SONNENSCHEIN, Frank, 42781 Haan (DE)
(86) Internationale Anmeldenummer: PCT/EP2013/050285
(87) Internationale Veröffentlichungsnummer: WO 2013/117361

(56) Entgegenhaltungen:
- DE-A1-102007 021 793
- GB-A- 729 531
- US-A- 2 539 451

## Beschreibung

Die Erfindung betrifft ein flüssiges Wasch- oder Reinigungsmittel, enthaltend Tensid(e) und eine Cellulose oder ein Cellulosederivat. Die Erfindung betrifft auch Verfahren zur Herstellung des Wasch- oder Reinigungsmittels.

Zur Erhöhung der Wasch- oder Reinigungsleistung von Wasch- oder Reinigungsmitteln enthalten diese häufig ein oder mehrere Zusatzstoffe. Um beispielsweise ein Wiederaufziehen von vorher losgelöstem Schmutz in feinerer Verteilung (Redeposition) zu verhindern, enthalten Waschmittel so genannte Vergrauungsinhibitoren, wie zum Beispiel Carboxymethylcellulose.

So beschreibt die EP 054325 A1 ein Waschmittel mit Carboxymethylcellulose als Vergrauungsinhibitor. In GB 729531 A werden Flüssigwaschmittel mit sauren Cellulosesulfaten vorgeschlagen. DE 10 2007 021 793 A1 betrifft Waschmittel, die Tensid, vergrauungsinhibierendes Polysaccharid mit einer Partikelgröße kleiner 100 nm und weitere übliche Inhaltsstoffe umfassen.

Seit einigen Jahren werden flüssige Wasch- oder Reinigungsmittel vermehrt in transparenten Flaschen angeboten. Aufgrund der geringen Löslichkeit von Carboxymethylcellulose in flüssigen Wasch- oder Reinigungsmittel kommt es bei Einarbeitung von Carboxymethylcellulose in flüssige Wasch- oder Reinigungsmittel zu Trübungen: Dies führt zu einem ästhetisch wenig ansprechenden Produkt, insbesondere wenn es in einer transparenten Flasche angeboten wird.

Ein weiteres Problem ist, dass stabile Dispersionen von Cellulose oder Cellulosederivaten in der Matrix eines Wasch- oder Reinigungsmittels sehr schwer zu erhalten sind.

Es ist deshalb eine Aufgabe der Erfindung, ein flüssiges Wasch-oder Reinigungsmittel mit einer Cellulose oder einem Cellulosederivat bereitzustellen, welches stabil und ästhetisch ansprechend ist.

Diese Aufgabe wird gelöst durch ein flüssiges Wasch- oder Reinigungsmittel, enthaltend
(a) 1 bis 70 Gew.-%, bezogen auf das gesamte flüssige Wasch- oder Reinigungsmittel, Tensid(e) und
(b) eine säurebehandelte Cellulose oder ein säurebehandeltes Cellulosederivat, wobei die säurebehandelte Cellulose oder das säurebehandelte Cellulosederivat mit einer Alkylbenzolsulfonsäure behandelt worden sind.

Überraschenderweise hat sich gezeigt, dass durch eine Säurebehandlung von Cellulose oder einem Cellulosederivat die Einarbeitbarkeit in eine flüssige Matrix eines Wasch- oder Reinigungsmittel verbessert werden kann, ohne dass die vergrauungsinhibierende Eigenschaft der Cellulose oder des Cellulosederivats verloren geht. Durch die verbesserte Einarbeitbarkeit werden ästhetisch ansprechende flüssige Wasch- oder Reinigungsmittel mit vergrauungsinhibierender Eigenschaft erhalten.

Es ist bevorzugt, dass das Mittel ein säurebehandeltes Cellulosederivat ausgewählt aus der Gruppe bestehend aus säurebehandelter Carboxymethylcellulose (CMC), einem säurebehandelten Ethersulfonsäuresalz von Cellulose, einem säurebehandelten sauren Schwefelsäureestersalz von Cellulose, säurebehandelter Methylcellulose, säurebehandelter Ethylcellulose, säurebehandelter Hydroxyethylcellulose, säurebehandelter Hydroxypropylcellulose, säurebehandelter Hydroxypropylmethylcellulose, säurebehandelter Methylhydroxyethylcellulose, säurebehandelter Methylcarboxymethylcellulose, säurebehandelter Ethylhydroxyethylcellulose und einer Mischung dieser säurebehandelten Cellulosederivate enthält.

Diese säurebehandelten Cellulosederivate lassen sich besonders stabil und gleichmäßig in die flüssige Matrix eines Wasch- oder Reinigungsmittels einarbeiten.

Dabei ist es insbesondere bevorzugt, dass das säurebehandelte Cellulosederivat säurebehandelte Carboxymethylcellulose (CMC) und/oder säurebehandelte Hydroxypropylmethylcellulose ist. Insbesondere bevorzugt ist die säurebehandelte Carboxymethylcellulose säurebehandelte Natriumcarboxymethylcellulose.

Diese säurebehandelten Cellulosederivate weisen besonders hohe vergrauungsinhibierende Eigenschaften auf und führen nach ihrer Einarbeitung in die flüssige Matrix von Wasch- oder Reinigungsmitteln zu transparenten Produkten ohne Agglomerate, Ausfällungen des Cellulosederivats.

Es ist bevorzugt, dass die Menge an säurebehandelter Cellulose oder säurebehandeltem Cellulosederivat 0,01 bis 10 Gew.-% und mehr bevorzugt 0,1 bis 8 Gew.-%, jeweils bezogen auf das gesamte flüssige Wasch- oder Reinigungsmittel, beträgt.

Diese Mengen an Cellulose oder Cellulosederivat haben sich als besonders vorteilhaft erwiesen. Unter einer Menge von 0,01 Gew.-% kann kein vergrauungsinhibierender Effekt beobachtet werden und bei Mengen größer 8 Gew.-% kann keine weitere Steigerung der vergrauungsinhibierenden Wirkung des flüssigen Wasch- oder Reinigungsmittels beobachtet werden.

Die säurebehandelte Cellulose oder das säurebehandelte Cellulosederivat sind mit einer Alkylbenzolsulfonsäure behandelt worden. Die Salze von Alkylbenzolsulfonsäure sind häufig verwendete anionische Tenside in flüssigen Wasch- oder Reinigungsmitteln. Durch den Einsatz von Alkylbenzolsulfonsäure als Säure in der Säurebehandlung braucht einerseits keine zusätzlich Chemikalie verwendet werden und die säurebehandelte Cellulose oder das säurebehandelte Cellulosederivat kann direkt, dass heißt ohne weitere Aufarbeitung, in der Herstellung des flüssigen Wasch- oder Reinigungsmittels eingesetzt werden. Dies macht die Herstellung des flüssigen Wasch- oder Reinigungsmittels besonders effektiv.

Ferner betrifft die Erfindung die Verwendung einer entsprechend säurebehandelten Cellulose oder eines entsprechend säurebehandelten Cellulosederivats in einem flüssigen Wasch- oder Reinigungsmittel zur Erhöhung der Anti-Vergrauungsleistung des Wasch- oder Reinigungsmittels.

In einem weiteren Aspekt betrifft die Erfindung ein Verfahren zur Herstellung eines flüssigen Wasch- oder Reinigungsmittels, enthaltend 1 bis 70 Gew.-%, bezogen auf das gesamte flüssige Wasch- oder Reinigungsmittel Tensid(e) und eine säurebehandelte Cellulose oder ein säurebehandeltes Cellulosederivat, bei dem
a) eine Cellulose oder ein Cellulosederivat mit einer Alkylbenzolsulfonsäure vermahlen wird und
b) die erhaltene gemahlene Mischung mit den Tensiden und den weiteren Bestandteilen des Wasch- oder Reinigungsmittels gemischt wird.

In noch einem weiteren Aspekt betrifft die Erfindung ein Verfahren zur Herstellung eines flüssigen Wasch- oder Reinigungsmittels, enthaltend 1 bis 70 Gew.-%, bezogen auf das gesamte flüssige Wasch- oder Reinigungsmittel Tensid(e) und eine säurebehandelte Cellulose oder ein säurebehandeltes Cellulosederivat, bei dem
a) eine Cellulose oder ein Cellulosederivat mit einer wässrigen Lösung einer Alkylbenzolsulfonsäure unter Rühren in Kontakt gebracht wird und
b) die erhaltene Mischung mit den Tensiden und den weiteren Bestandteilen des Wasch- oder Reinigungsmittels gemischt wird.

Im Folgenden soll die Erfindung, unter anderem anhand von Beispielen, eingehender erläutert werden.

Das flüssige Wasch- oder Reinigungsmittel enthält eine säurebehandelte Cellulose oder ein säurebehandeltes Cellulosederivat, die jeweils mit einer Alkylbenzolsulfonsäure behandelt worden sind. Das entsprechend säurebehandelte Cellulosederivat ist vorzugsweise säurebehandelte Carboxymethylcellulose (CMC), ein säurebehandeltes Ethersulfonsäuresalz von Cellulose, ein säurebehandeltes saures Schwefelsäureestersalz von Cellulose, säurebehandelte Methylcellulose, säurebehandelte Ethylcellulose, säurebehandelte Hydroxyethylcellulose, säurebehandelte Hydroxypropylcellulose, säurebehandelte Hydroxypropylmethylcellulose, säurebehandelte Methylhydroxyethylcellulose, säurebehandelte Methylcarboxymethylcellulose, säurebehandelte Ethylhydroxyethylcellulose oder eine Mischung dieser säurebehandelten Cellulosederivate. Ganz besonders bevorzugt ist das Cellulosederivat säurebehandelte Carboxymethylcellulose, insbesondere säurebehandelte Natriumcarboxymethylcellulose, und/oder säurebehandelte Hydroxypropylmethylcellulose.

Die säurebehandelte Cellulose oder das säurebehandelte Cellulosederivat wird mit einer Alkylbenzolsulfonsäure behandelt. Insbesondere bevorzugt wird Dodecylbenzolsulfonsäure und/oder C₁₀-C₁₃-Alkylbenzolsulfonsäure zur Säurebehandlung der Cellulose oder des Cellulosederivats eingesetzt.

Die Menge an säurebehandelter Cellulose oder säurebehandeltem Cellulosederivat beträgt vorzugsweise 0,01 bis 10 Gew.-% und mehr bevorzugt 0,1 bis 8 Gew.-%, jeweils bezogen auf das gesamte flüssige Wasch- oder Reinigungsmittel.

In einer Ausführungsform der Erfindung erfolgt die Säurebehandlung der Cellulose oder des Cellulosederivats durch Vermahlen mit einer Alkylbenzolsulfonsäure. Dabei ist es bevorzugt, dass der Vermahlungsprozess in einer Kugelmühle erfolgt. In dieser Ausführungsform ist es vorteilhaft, wenn die Menge an Alkylbenzolsulfonsäure 0,01 bis 50 Gew.-% und mehr bevorzugt 0,1 bis 5 Gew.-%, bezogen auf die gesamte Cellulose(derivat)/ Alkylbenzolsulfonsäure-Mischung, beträgt. Entsprechend ist es auch vorteilhaft, wenn die Menge an Cellulose(derivat) 50 bis 99,99 Gew.-% und mehr bevorzugt 95 bis 99,9 Gew.-%, jeweils bezogen auf die gesamte Cellulose(derivat)/ Alkylbenzolsulfonsäure-Mischung, beträgt.

Beim Vermahlungsprozess kann es zur Verbesserung der Prozessierbarkeit von Vorteil sein, dass neben der Cellulose oder dem Cellulosederivat und der Alkylbenzolsulfonsäure ein Lösungsmittel vorhanden ist. Bevorzugt wird Ethanol als Lösungsmittel verwendet. Es ist besonders bevorzugt, Carboxymethylcellulose, insbesondere Natriumcarboxymethylcellulose, mit einer C₁₀-C₁₃-Alkylbenzolsulfonsäure durch Mahlen in einer Kugelmühle zu behandeln.

Mit C₁₀-C₁₃-Alkylbenzolsulfonsäure vermahlene Natriumcarboxymethylcellulose kann stabil in die Matrix eines flüssigen Wasch- oder Reinigungsmittels eingearbeitet werden, ohne dass es zu Ausfällungen, Aufrahmungen, Ablagerungen und/oder Verklumpungen kommt. Flüssige Waschoder Reinigungsmittel mit einer C₁₀-C₁₃-Alkylbenzolsulfonsäure vermahlenen Natriumcarboxymethylcellulose weisen eine hohe Transparenz und gute vergrauungsinhibierende Eigenschaften auf.

In einer weiteren Ausführungsform der Erfindung erfolgt die Säurebehandlung einer Cellulose oder eines Cellulosederivats durch in Kontakt bringen der Cellulose oder des Cellulosederivats mit einer wässrigen Lösung einer Alkylbenzolsulfonsäure unter Rühren. In dieser Ausführungsform ist es vorteilhaft, wenn bei Einsatz einer Alkylbenzolsulfonsäure die Menge an Alkylbenzolsulfonsäure 0,1 bis 20 Gew.-% bezogen auf die gesamte Cellulose(derivat)/ Alkylbenzolsulfonsäure/Wasser-Mischung beträgt. Ferner ist bevorzugt, wenn die Menge an Cellulose(derivat) 0,01 bis 2,5 Gew.-%, bezogen auf die gesamte Cellulose(derivat)/ Alkylbenzolsulfonsäure/Wasser-Mischung, beträgt. Es ist bevorzugt, Hydroxypropylmethylcellulose einer solchen Säurebehandlung mit einer C₁₀-C₁₃-Alkylbenzolsulfonsäure zu unterziehen. Flüssige Wasch- oder Reinigungsmittel mit einer C₁₀-C₁₃-Alkylbenzolsulfonsäure behandelten Hydroxypropylmethylcellulose sind klar und weisen gute vergrauungsinhibierende Eigenschaften auf.

Das flüssige Wasch- oder Reinigungsmittel enthält ferner ein Tensid, welches beispielsweise ein anionisches Tensid, ein nichtionisches Tensid, ein zwitterionisches Tensid, ein kationisches Tensid oder eine Mischung daraus sein kann. Bevorzugt enthält das flüssige Wasch- oder Reinigungsmittel anionisches und nichtionisches Tensid.

Als anionisches Tensid können vorzugsweise Sulfonate und/oder Sulfate eingesetzt werden.

Als Tenside vom Sulfonat-Typ kommen dabei vorzugsweise C₉₋₁₃-Alkylbenzolsulfonate, Olefinsulfonate, d.h. Gemische aus Alken- und Hydroxyalkansulfonaten sowie Disulfonaten, wie man sie beispielsweise aus C₁₂₋₁₈-Monoolefinen mit end- oder innenständiger Doppelbindung durch Sulfonieren mit gasförmigem Schwefeltrioxid und anschließende alkalische oder saure Hydrolyse der Sulfonierungsprodukte erhält, in Betracht. Geeignet sind auch C₁₂₋₁₈-Alkansulfonate und die Ester von α-Sulfofettsäuren (Estersulfonate), zum Beispiel die α-sulfonierten Methylester der hydrierten Kokos-, Palmkern- oder Talgfettsäuren.

Als Alk(en)ylsulfate werden die Alkali- und insbesondere die Natriumsalze der Schwefelsäurehalbester der C₁₂-C₁₈-Fettalkohole, beispielsweise aus Kokosfettalkohol, Talgfettalkohol, Lauryl-, Myristyl-, Cetyl- oder Stearylalkohol oder der C₁₀-C₂₀-Oxoalkohole und diejenigen Halbester sekundärer Alkohole dieser Kettenlängen bevorzugt. Aus waschtechnischem Interesse sind die C₁₂-C₁₆-Alkylsulfate und C₁₂-C₁₅-Alkylsulfate sowie C₁₄-C₁₅-Alkylsulfate bevorzugt. Auch 2,3-Alkylsulfate sind geeignete anionische Tenside.

Auch Fettalkoholethersulfate, wie die Schwefelsäuremonoester der mit 1 bis 6 Mol Ethylenoxid ethoxylierten geradkettigen oder verzweigten C₇₋₂₁-Alkohole, wie 2-Methyl-verzweigte C₉₋₁₁-Alkohole mit im Durchschnitt 3,5 Mol Ethylenoxid (EO) oder C₁₂₋₁₈-Fettalkohole mit 1 bis 4 EO, sind geeignet.

Weitere geeignete anionische Tenside sind Seifen. Geeignet sind gesättigte und ungesättigte Fettsäureseifen, wie die Salze der Laurinsäure, Myristinsäure, Palmitinsäure, Stearinsäure, (hydrierten) Erucasäure und Behensäure sowie insbesondere aus natürlichen Fettsäuren, zum Beispiel Kokos-, Palmkern-, Olivenöl- oder Talgfettsäuren, abgeleitete Seifengemische.

Die anionischen Tenside einschließlich der Seifen können in Form ihrer Natrium-, Kalium-, Magnesium- oder Ammoniumsalze vorliegen. Geeignete Ammoniumsalze als Gegenionen für die anionischen Tenside sind die protonierten Formen von Cholin, Triethylamin, Monoethanolamin, Triethanolamin oder Methylethylamin.

Der Gehalt an anionischem Tensid einschließlich Seifen beträgt vorzugsweise 2 bis 40 Gew.-% und mehr bevorzugt 5 bis 30 Gew.-%, jeweils bezogen auf das gesamte flüssige Wasch- oder Reinigungsmittel.

Geeignete nichtionische Tenside umfassen alkoxylierte Fettalkohole, alkoxylierte Fettsäurealkylester, Fettsäureamide, alkoxylierte Fettsäureamide, Polyhydroxyfettsäureamide, Alkylphenolpolyglycolether, Aminoxide, Alkylpolyglucoside und Mischungen daraus.

Als nichtionisches Tensid werden vorzugsweise alkoxylierte, vorteilhafterweise ethoxylierte, insbesondere primäre Alkohole mit vorzugsweise 8 bis 18 C-Atomen und durchschnittlich 4 bis 12 Mol Ethylenoxid (EO) pro Mol Alkohol eingesetzt, in denen der Alkoholrest linear oder bevorzugt in 2-Stellung methylverzweigt sein kann bzw. lineare und methylverzweigte Reste im Gemisch enthalten kann, so wie sie üblicherweise in Oxoalkoholresten vorliegen. Insbesondere sind jedoch Alkoholethoxylate mit linearen Resten aus Alkoholen nativen Ursprungs mit 12 bis 18 C-Atomen, zum Beispiel aus Kokos-, Palm-, Talgfett- oder Oleylalkohol, und durchschnittlich 5 bis 8 EO pro Mol Alkohol bevorzugt. Zu den bevorzugten ethoxylierten Alkoholen gehören beispielsweise C₁₂₋₁₄-Alkohole mit 4 EO oder 7 EO, C₉₋₁₁-Alkohol mit 7 EO, C₁₃₋₁₅-Alkohole mit 5 EO, 7 EO oder 8 EO, C₁₂₋₁₈-Alkohole mit 5 EO oder 7 EO und Mischungen aus diesen. Die angegebenen Ethoxylierungsgrade stellen statistische Mittelwerte dar, die für ein spezielles Produkt eine ganze oder eine gebrochene Zahl sein können. Bevorzugte Alkoholethoxylate weisen eine eingeengte Homologenverteilung auf (narrow range ethoxylates, NRE). Zusätzlich zu diesen nichtionischen Tensiden können auch Fettalkohole mit mehr als 12 EO eingesetzt werden. Beispiele hierfür sind Talgfettalkohol mit 14 EO, 25 EO, 30 EO oder 40 EO. Auch nichtionische Tenside, die EO- und PO-Gruppen zusammen im Molekül enthalten, sind erfindungsgemäß einsetzbar. Geeignet sind ferner auch eine Mischung aus einem (stärker) verzweigten ethoxylierten Fettalkohol und einem unverzweigten ethoxylierten Fettalkohol, wie beispielsweise eine Mischung aus einem C₁₆₋₁₈-Fettalkohol mit 7 EO und 2-Propylheptanol mit 7 EO. Insbesondere bevorzugt enthält das Wasch-, Reinigungs-, Nachbehandlungs- oder Waschhilfsmittel einen C₁₂₋₁₈-Fettalkohol mit 7 EO oder einen C₁₃₋₁₅-Oxoalkohol mit 7 EO oder 8 EO als nichtionisches Tensid.

Der Gehalt an nichtionischem Tensid beträgt vorzugsweise 1 bis 40 Gew.-% und mehr bevorzugt 2 bis 30 Gew.-%, jeweils bezogen auf das gesamte flüssige Wasch- oder Reinigungsmittel.

Die Gesamtmenge an anionischem und nichtionischem Tensid in dem flüssigen Wasch- oder Reinigungsmittel beträgt bis zu 70 Gew.-%, vorzugsweise bis zu 50 Gew.-%, bezogen auf das gesamte flüssige Wasch- oder Reinigungsmittel.

Zusätzlich zu der säurebehandelten Cellulose oder dem säurebehandelten Cellulosederivat und dem/den Tensid(en) kann das flüssige Wasch- oder Reinigungsmittel weitere Inhaltsstoffe enthalten, die die anwendungstechnischen und/oder ästhetischen Eigenschaften des Wasch- oder Reinigungsmittels weiter verbessern. Im Rahmen der vorliegenden Erfindung enthält das Waschoder Reinigungsmittel vorzugsweise zusätzlich einen oder mehrere Stoffe aus der Gruppe der Gerüststoffe, Bleichmittel, Bleichkatalysatoren, Bleichaktivatoren, Enzyme, Enzymstabilisatoren, Elektrolyte, pH-Stellmittel, Parfüme, Parfümträger, Fluoreszenzmittel, Farbstoffe, Hydrotope, Schauminhibitoren, Silikonöle, Einlaufverhinderer, Knitterschutzmittel, Farbübertragungsinhibitoren, antimikrobiellen Wirkstoffe, Germizide, Fungizide, Antioxidantien, Konservierungsmittel, Korrosionsinhibitoren, Antistatika, Bittermittel, Bügelhilfsmittel, Phobier- und Imprägniermittel, Hautpflegende Wirkstoffe, Quell- und Schiebefestmittel, weichmachenden Komponenten sowie UV-Absorber.

Besonders bevorzugte Stoffe, die in dem Wasch- oder Reinigungsmittel enthalten sein können, sind Gerüststoffe, Schauminhibitoren, Enzyme, Parfüme, Fluoreszenzmittel, Farbstoffe, Enzymstabilisatoren und Mischungen daraus. Geeignete Enzyme, die in dem Wasch- oder Reinigungsmittel enthalten sein können, sind beispielsweise Cellulasen, Amylasen, Proteasen, Lipasen, Mannanasen, Pektatlyasen oder Xyloglucanasen. Eine besonders gute Anti-Vergrauungsleistung des Wasch- oder Reinigungsmittels wird erzielt, wenn das Wasch- oder Reinigungsmittel eine Cellulase enthält.

Die Wasch- oder Reinigungsmittel sind flüssig und können Wasser als Hauptlösungsmittel enthalten. Alternativ oder zusätzlich zu dem Wasser können die Wasch- oder Reinigungsmittel nichtwässrige Lösungsmittel enthalten.

Die erfindungsgemäßen Wasch- oder Reinigungsmittel können zum Waschen und/oder Reinigen von textilen Flächengebilden, verwendet werden.

Die flüssigen Wasch- oder Reinigungsmittel mit einer säurebehandelten Cellulose oder einem säurebehandelten Cellulosederivat können insbesondere zur Erhöhung der Anti-Vergrauungsleistung des Wasch- oder Reinigungsmittels während des Waschens und/oder Reinigens von textilen Flächengebilden verwendet werden.

Eine Möglichkeit zur Herstellung des Wasch- oder Reinigungsmittels beinhaltet, dass zunächst die Cellulose oder das Cellulosederivat mit der Alkylbenzolsulfonsäure vermahlen wird. Anschließend wird die erhaltene Mischung in einen Rührkessel überführt und Wasser, nichtwässrige Lösungsmittel und die weiteren Tenside, falls jeweils vorhanden, zugegeben. Dann wird, falls vorhanden, die Fettsäure zugegeben und es erfolgt die Verseifung des Fettsäureanteils bei 50 bis 60 °C. Anschließend werden die weiteren Bestandteile, vorzugsweise portionsweise, hinzugefügt.

Eine weitere Möglichkeit zur Herstellung des Wasch- oder Reinigungsmittels sieht vor, dass zunächst die Cellulose oder das Cellulosederivat mit einer wässrigen Lösung der Alkylbenzolsulfonsäure unter kräftigem Rühren in einem Rührkessel in Kontakt gebracht wird. Anschließend werden die nichtwässrige Lösungsmittel und die weiteren Tenside, falls jeweils vorhanden, zugegeben. Dann wird, falls vorhanden, die Fettsäure zugegeben und es erfolgt die Verseifung des Fettsäureanteils bei 50 bis 60 °C. Anschließend werden die weiteren Bestandteile, vorzugsweise portionsweise, hinzugefügt.

In der folgenden Tabelle 1 ist die Zusammensetzungen eines erfindungsgemäßen Wasch- oder Reinigungsmittels E1 sowie die Zusammensetzungen von zwei nicht erfindungsgemäßen Waschoder Reinigungsmitteln V1 und V2 gezeigt.

**Tabelle 1: Flüssige Wasch- oder Reinigungsmittel E1 sowie V1 bis V2 [alle Mengen sind in Gew.-% Aktivstoff, bezogen auf die gesamte Zusammensetzung, angegeben]**

| Gew.-% | | | |
|---|---|---|---|
| Inhaltsstoffe | E1 | V1 | V2 |
| C₁₂-C₁₈ ROH (7 EO) | 8,4 | 8,4 | 8,4 |
| Na-Laurylethersulfat (2 EO) | 10,8 | 10,8 | 10,8 |
| C₁₂-C₁₈-Fettsäure | 4,8 | 4,8 | 4,8 |
| lin. C₁₀-C₁₃-Alkylbenzolsulfonsäure | 8,4 | 8,4 | 8,4 |
| Phosphonsäure | 0,5 | 0,5 | 0,5 |
| Citronensäure | 2,7 | 2,7 | 2,7 |
| Borsäure | 1,1 | 1,1 | 1,1 |
| Ethanol | 2 | 2 | 2 |
| Natronlauge (50%ig) | 5,5 | 5,5 | 5,5 |
| Optischer Aufheller | 0,08 | 0,08 | 0,08 |
| CMC1 | -- | -- | -- |
| CMC2 | -- | -- | -- |
| CMC3 | -- | -- | -- |
| HPMC1 | -- | 1 | -- |
| HPMC2 | 1 | -- | -- |
| Parfüm | 0,8 | 0,8 | 0,8 |
| Farbstoff | 0,0001 | 0,0001 | 0,0001 |
| Wasser | Ad 100 | Ad 100 | Ad 100 |

| | | | |
|---|---|---|---|
| HPMC1 = unbehandelte Hydroxypropylmethylcellulose HPMC2 = in wässriger Lösung mit linearer C₁₀-C₁₃-Alkylbenzolsulfonsäure behandelte Hydroxypropylmethylcellulose | | | |

Die eingesetzte Hydroxypropylmethylcellulose war Methocel® K 15 M von The Dow Chemical Company.

Die säurebehandelten Cellulosederivate konnten stabil und gleichmäßig in die flüssige Matrix von Wasch- oder Reinigungsmitteln eingearbeitet werden. Das erhaltene flüssige Wasch- oder Reinigungsmittel E1 war ästhetisch deutlich ansprechender als das Vergleichswasch- oderreinigungsmittel V3. Das Wasch- oder Reinigungsmittel E1 wies eine hohe Transparenz auf und das flüssige Wasch- oder Reinigungsmittel E1 war sogar klar. Dagegen zeigten das Wasch- und Reinigungsmittel V3 keine gleichmäßige Verteilung der Cellulosederivate in der flüssigen Matrix, sondern deutlich sichtbare Agglomerate der Cellulosederivate.

Das erhaltene flüssige Wasch- oder Reinigungsmittel E1 war auch nach 8 Wochen Lagerung unter verschiedensten klimatischen Bedingungen stabil und zeigten optische Homogenität, wobei die Rezeptur E1 sogar klar war.

## Patentansprüche

1. Flüssiges Wasch- oder Reinigungsmittel, enthaltend
(a) 1 bis 70 Gew.-%, bezogen auf das gesamte flüssige Wasch- oder Reinigungsmittel, Tensid(e) und
(b) eine säurebehandelte Cellulose oder ein säurebehandeltes Cellulosederivat,
**dadurch gekennzeichnet, dass** die säurebehandelte Cellulose oder das säurebehandelte Cellulosederivat mit einer Alkylbenzolsulfonsäure behandelt worden sind.

2. Wasch- oder Reinigungsmittel gemäß Anspruch 1, **dadurch gekennzeichnet, dass** das Mittel ein säurebehandeltes Cellulosederivat ausgewählt aus der Gruppe bestehend aus säurebehandelter Carboxymethylcellulose (CMC), einem säurebehandelten Ethersulfonsäuresalz von Cellulose, einem säurebehandelten sauren Schwefelsäureestersalz von Cellulose, säurebehandelter Methylcellulose, säurebehandelter Ethylcellulose, säurebehandelter Hydroxyethylcellulose, säurebehandelter Hydroxypropylcellulose, säurebehandelter Hydroxypropylmethylcellulose, säurebehandelter Methylhydroxyethylcellulose, säurebehandelter Methylcarboxymethylcellulose, säurebehandelter Ethylhydroxyethylcellulose und einer Mischung dieser säurebehandelten Cellulosederivate enthält.

3. Wasch- oder Reinigungsmittel gemäß Anspruch 1 oder 2, **dadurch gekennzeichnet, dass** das säurebehandelte Cellulosederivat säurebehandelte Carboxymethylcellulose (CMC) und/oder säurebehandelte Hydroxypropylmethylcellulose ist.

4. Wasch- oder Reinigungsmittel gemäß Anspruch 3, **dadurch gekennzeichnet, dass** die säurebehandelte Carboxymethylcellulose säurebehandelte Natriumcarboxymethylcellulose ist.

5. Wasch- oder Reinigungsmittel gemäß einem der Ansprüche 1 bis 4, **dadurch gekennzeichnet, dass** die Menge an säurebehandelter Cellulose oder säurebehandeltem Cellulosederivat 0,01 bis 10 Gew.-% und mehr bevorzugt 0,1 bis 8 Gew.-%, jeweils bezogen auf das gesamte flüssige Wasch- oder Reinigungsmittel, beträgt.

6. Verwendung einer säurebehandelter Cellulose oder eines säurebehandelten Cellulosederivats in einem flüssigen Wasch- oder Reinigungsmittel zur Erhöhung der Anti-Vergrauungsleistung des Wasch- oder Reinigungsmittels, **dadurch gekennzeichnet, dass** die säurebehandelte Cellulose oder das säurebehandelte Cellulosederivat mit einer Alkylbenzolsulfonsäure behandelt worden ist.

7. Verfahren zur Herstellung eines flüssigen Wasch- oder Reinigungsmittels, enthaltend 1 bis 70 Gew.-%, bezogen auf das gesamte flüssige Wasch- oder Reinigungsmittel Tensid(e) und eine säurebehandelte Cellulose oder ein säurebehandeltes Cellulosederivat, bei dem
a) eine Cellulose oder ein Cellulosederivat mit einer Alkylbenzolsulfonsäure vermahlen wird und
b) die erhaltene gemahlene Mischung mit den Tensiden und den weiteren Bestandteilen des Wasch- oder Reinigungsmittels gemischt wird.

8. Verfahren zur Herstellung eines flüssigen Wasch- oder Reinigungsmittels, enthaltend 1 bis 70 Gew.-%, bezogen auf das gesamte flüssige Wasch- oder Reinigungsmittel Tensid(e) und eine säurebehandelte Cellulose oder ein säurebehandeltes Cellulosederivat, bei dem
a) eine Cellulose oder ein Cellulosederivat mit einer wässrigen Lösung einer Alkylbenzolsulfonsäure unter Rühren in Kontakt gebracht wird und
b) die erhaltene Mischung mit den Tensiden und den weiteren Bestandteilen des Wasch- oder Reinigungsmittels gemischt wird.

## Claims

1. A liquid washing or cleaning agent containing:
(a) 1 to 70 wt.%, based on the total liquid washing or cleaning agent, surfactant(s), and
(b) an acid-treated cellulose or an acid-treated cellulose derivative, **characterized in that** the acid-treated cellulose or the acid-treated cellulose derivative have been treated with an alkyl benzene sulfonic acid.

2. The washing or cleaning agent according to claim 1, **characterized in that** the agent contains an acid-treated cellulose derivative selected from the group consisting of acid-treated carboxymethyl cellulose (CMC), an acid-treated ether sulfonic acid salt of cellulose, an acid-treated acidic sulfuric acid ester salt of cellulose, acid-treated methyl cellulose, acid-treated ethyl cellulose, acid-treated hydroxyethyl cellulose, acid-treated hydroxypropyl cellulose, acid-treated hydroxypropyl methylcellulose, acid-treated methyl hydroxyethyl cellulose, acid-treated methyl carboxymethyl cellulose, acid-treated ethyl hydroxyethyl cellulose and a mixture of said acid-treated cellulose derivatives.

3. The washing or cleaning agent according to claim 1 or 2, **characterized in that** the acid-treated cellulose derivative is acid-treated carboxymethyl cellulose (CMC) and/or acid-treated hydroxypropyl methylcellulose.

4. The washing or cleaning agent according to claim 3, **characterized in that** the acid-treated carboxymethyl cellulose is acid-treated sodium carboxymethyl cellulose.

5. The washing or cleaning agent according to one of claims 1 to 4, **characterized in that** the amount of acid-treated cellulose or acid-treated cellulose derivative is 0.01 to 10 wt.% and more preferably 0.1 to 8 wt.%, based in each case on the total liquid washing or cleaning agent.

6. The use of an acid-treated cellulose or an acid-treated cellulose derivative in a liquid washing or cleaning agent for increasing the anti-graying performance of the washing or cleaning agent, **characterized in that** the acid-treated cellulose or the acid-treated cellulose derivative has been treated with an alkyl benzene sulfonic acid.

7. A method for preparing a liquid washing or cleaning agent containing 1 to 70 wt.%, based on the total liquid washing or cleaning agent, surfactant(s) and an acid-treated cellulose or an acid-treated cellulose derivative, in which
a) a cellulose or a cellulose derivative is ground with an alkyl benzene sulfonic acid, and
b) the ground mixture obtained is mixed with the surfactants and the further components of the washing or cleaning agent.

8. A method for preparing a liquid washing or cleaning agent containing 1 to 70 wt.%, based on the total liquid washing or cleaning agent, surfactant(s) and an acid-treated cellulose or an acid-treated cellulose derivative, in which
a) a cellulose or a cellulose derivative is brought into contact, by stirring, with an aqueous solution of an alkyl benzene sulfonic acid, and
b) the mixture obtained is mixed with the surfactants and the further components of the washing or cleaning agent.

## Revendications

1. Agent liquide de lavage ou de nettoyage contenant :
(a) 1 à 70 % en poids, rapporté à l'ensemble de l'agent liquide de lavage ou de nettoyage, en tensioactif(s) et
(b) une cellulose traitée à l'acide ou un dérivé de cellulose traité à l'acide,
**caractérisé en ce que** la cellulose traitée par acide ou le dérivé de cellulose traité par acide ont été traités avec un acide alkylbenzène sulfonique.

2. Agent de lavage ou de nettoyage selon la revendication 1, **caractérisé en ce que** l'agent contient un dérivé de cellulose traité à l'acide sélectionné dans le groupe constitué de la carboxyméthylcellulose (CMC) traitée par acide, un sel d'acide éther sulfonique de cellulose traité à l'acide, un sel acide d'ester d'acide sulfurique de cellulose traité à l'acide, la méthylcellulose traitée à l'acide, l'éthylcellulose traitée à l'acide, l'hydroxyéthylcellulose traitée à l'acide, l'hydroxypropylcellulose traitée à l'acide, l'hydroxypropylméthylcellulose traitée à l'acide, la méthylhydroxyéthylcellulose traitée à l'acide, la méthylcarboxyméthylcellulose traitée à l'acide, l'éthylhydroxyéthylcellulose traitée à l'acide et un mélange de ces dérivés de cellulose traités à l'acide.

3. Agent de lavage ou de nettoyage selon la revendication 1 ou 2, **caractérisé en ce que** le dérivé de cellulose traité à l'acide est de la carboxyméthylcellulose (CMC) traitée à l'acide et/ou de l'hydroxypropylméthylcellulose traitée à l'acide.

4. Agent de lavage ou de nettoyage selon la revendication 3, **caractérisé en ce que** la carboxyméthylcellulose traitée à l'acide est de la carboxyméthylcellulose de sodium traitée à l'acide.

5. Agent de lavage ou de nettoyage selon l'une des revendications 1 à 4, **caractérisé en ce que** la quantité en cellulose traitée à l'acide ou en dérivé de cellulose traité à l'acide s'élève de 0,01 à 10 % en poids et de manière davantage préférée de 0,1 à 8 % en poids, respectivement rapporté à l'ensemble de l'agent liquide de lavage ou de nettoyage.

6. Utilisation d'une cellulose traitée à l'acide ou d'un dérivé de cellulose traité à l'acide dans un agent liquide de lavage ou de nettoyage afin d'améliorer les performances d'anti-grisaillement de l'agent de lavage ou de nettoyage, **caractérisée en ce que** la cellulose traitée à l'acide ou le dérivé de cellulose traité à l'acide est traité avec un acide alkylbenzène sulfonique.

7. Procédé de fabrication d'un agent liquide de lavage ou de nettoyage, contenant 1 à 70 % en poids, rapporté à l'ensemble de l'agent liquide de lavage ou de nettoyage, en tensioactif(s) et une cellulose traitée à l'acide ou un dérivé de cellulose traité à l'acide, dans lequel
a) une cellulose ou un dérivé de cellulose est réduit(e) en poudre avec un acide alkylbenzène sulfonique et
b) le mélange moulu obtenu est mélangé avec les tensioactifs et les autres composants de l'agent de lavage ou de nettoyage.

8. Procédé de fabrication d'un agent liquide de lavage ou de nettoyage, contenant 1 à 70 % en poids, rapporté à l'ensemble de l'agent de lavage ou de nettoyage, en tensioactif(s) et une cellulose traitée à l'acide ou un dérivé de cellulose traité à l'acide, dans lequel
a) une cellulose ou un dérivé de cellulose est mis en contact avec une solution aqueuse d'un acide alkylbenzène sulfonique par mélange et
b) le mélange obtenu est mélangé avec les tensioactifs et les autres composants de l'agent de lavage ou de nettoyage.
